# EUROPÄISCHE PATENTSCHRIFT

(11) **EP 1 588 012 B1**
(45) Veröffentlichungstag und Bekanntmachung des Hinweises auf die Patenterteilung: **24.03.2010**
(21) Anmeldenummer: 04703161.2
(22) Anmeldetag: 19.01.2004
(51) Int. Cl.: E06B 9/36

(54) **DISTANZSTÜCK UND VERSCHATTUNGSEINRICHTUNG, INSBESONDERE VERTIKALJALOUSIEN ODER VORHANG, MIT EINEM SOLCHEN DISTANZSTÜCK**
SPACER AND SHADING DEVICE, PARTICULARLY VERTICAL BLINDS OR CURTAIN, COMPRISING SAID SPACER
DISTANCEUR ET DISPOSITIF D'OCCLUSION, NOTAMMENT PERSIENNE A LAMES VERTICALES OU RIDEAU, POURVU D'UN TEL DISTANCEUR

(30) Priorität: 17.01.2003 DE 10301929
(43) Veröffentlichungstag der Anmeldung: 26.10.2005
(73) Patentinhaber: VKR Holding A/S, 2970 Hørsholm (DK)
(72) Erfinder: GRAMSCH, Wilfried, 27616 Beverstedt (DE); AUFDERHEIDE, Detlef, 27607 Langen (DE)
(74) Vertreter: von Ahsen, Erwin-Detlef
(86) Internationale Anmeldenummer: PCT/EP2004/000361
(87) Internationale Veröffentlichungsnummer: WO 2004/067894

(56) Entgegenhaltungen:
- DE-A- 3 620 039
- DE-A- 3 907 424
- US-A- 5 168 913
- US-A- 6 108 891

## Beschreibung

Die Erfindung betrifft ein Distanzstück für einen vorderen oder hinteren Laufwagen einer Verschattungseinrichtung, insbesondere Vertikaljalousie oder Vorhang, mit einer Tragschiene, in der die Laufwagen zum Öffnen und Schließen eines Behangs verschiebbar geführt sind. Ferner betrifft die Erfindung eine Verschattungseinrichtung, insbesondere Vertikaljalousie oder Vorhang, mit einer Tragschiene, an der ein Behang mittels Laufwagen aufgehängt ist, die zum Öffnen und Schließen des Behangs verschiebbar in der Tragschiene geführt sind, wobei eine Endposition des vorderen oder hinteren Laufwagens durch ein Distanzstück definiert ist.

Obwohl die Erfindung für alle Arten von Verschattungseinrichtungen, also insbesondere auch für Vorhänge, verwendet werden kann, so ist sie doch insbesondere für Vertikaljalousien gedacht. Vertikaljalousien weisen einen Behang aus mehreren Lamellen auf, die an in einer Tragschiene geführten Laufwagen aufgehängt sind. Der Behang selber kann dabei ein- oder mehrteilig ausgebildet sein. Das heißt, der Behang wird zum Öffnen in ein oder mehrere Behangpakete zusammengefahren.

Zum Öffnen und Schließen des Behangs greift an dem vorderen Laufwagen des jeweiligen Behangpaketes, dem sogenannten Zugwagen, ein Zugorgans an. Der hinterste Laufwagen, der sogenannte Endwagen, des jeweiligen Behangpaketes wird in seiner Position fixiert. Zum Fixieren der Position des hintersten Laufwagens sowie als Anschlag für den Zugwagen beim Öffnen des Behangs dient jeweils ein Distanzstück.

Aus der Praxis bekannte Distanzstücke weisen den Nachteil auf, daß sie zumeist fest mit einer Endkappe oder einem Mittelstück der Vertikaljalousie verbunden und im Inneren der Tragschiene angeordnet sind. Aus der DE 36 20 039 C2 ist ein Halteelement für den Endwagen bekannt, welches in der Tragschiene angeordent und dort mittels einer Klemmschraube fixiert ist. Nachteilig bei diesem Halteelement und den bekannten Distanzstücken ist, daß sie während der Montage der Tragschiene montiert werden müssen. Eine automatische Montage der Tragschiene in einem Automaten wird hierdurch zumindest erheblich gestört, wenn nicht gar unmöglich gemacht. Dabei muß berücksichtigt werden, daß unterschiedliche Distanzstücke abhängig von der Lamellenbreite entweder automatisch oder manuell während der Montage der Tragschiene montiert werden müssen. Dieses hat eine erhebliche Verlängerung der Montagezeit zur Folge. Soweit eine automatische Montage überhaupt denkbar wäre, wäre der Aufwand am Automaten erheblich erhöht.

Hiervon ausgehend liegt der Erfindung das Problem zugrunde, ein Distanzstück sowie eine Verschattungseinrichtung mit einem solchen Distanzstück zu schaffen, durch welches der Ablauf der Montage einer Tragschiene nicht gestört ist.

Zur Lösung dieses Problems ist das erfindungsgemäße Distanzstück sowie die erfindungsgemäße Verschattungseinrichtung dadurch gekennzeichnet, daß das Distanzstück seitliche Rastnasen aufweist, welche seitliche Kanten an einer Nut hintergreifen.

Durch die erfindungsgemäße Maßnahme läßt sich das Distanzstück von außen nachträglich, also bei ansonsten komplett montierter Tragschiene, einklippen. Die Montage der Tragschiene im übrigen wird also hierdurch überhaupt nicht beeinflußt, also insbesondere nicht gestört.

Nach einer konstruktiven Ausgestaltung der Erfindung kann an dem Distanzstück ein Arretierhaken angeordnet sein, durch den das Distanzstück an der Tragschiene fixiert ist. Hierdurch wird verhindert, daß das Distanzstück an der Tragschiene versehentlich verschoben wird. Der Arretierhaken braucht dabei nicht direkt mit der Tragschiene zusammenwirken. Vielmehr kann der Arretierhaken auch mit anderen Bauteilen an der Tragschiene, beispielsweise einem Mittelstück, einem Getriebe oder einer Endumlenkung zusammenwirken.

Der Arretierhaken sollte an einer, vorzugsweise federnd ausgebildeten, Zunge angeordnet sein. Das Distanzstück läßt sich so von der Tragschiene lösen. Dieses ist insbesondere dann von Vorteil, wenn der hinterste Laufwagen, der zum Öffnen und Schließen des Behangs nicht verschoben wird, an dem Distanzstück fixiert ist. Dieser Laufwagen kann dann nämlich durch Lösen des Distanzstücks von der Tragschiene abgekoppelt und so das gesamte Behangpaket, beispielsweise zum Putzen der Fenster, verschoben werden.

Nach einer weiteren konstruktiven Ausgestaltung ist die Zunge seitlich versetzt am Distanzstück angeordnet. Dieses hat den Vorteil, daß bei einem Mittelstück in der Tragschiene zugeordneten Distanzstücken die Zungen seitlich nebeneinander liegen können. Distanzstücken können hierdurch gleich ausgebildet sein, was die Lagerhaltung minimiert.

Das Fixieren des hintersten Laufwagens an dem Distanzstück ist nach einer konstruktiven Ausgestaltung so gelöst, daß an dem Distanzstück Vorsprünge angeordnet sind, die in korrespondierende Ausnehmungen am Laufwagen eingreifen. Selbstverständlich ist es auch umgekehrt möglich, daß die Vorsprünge dem Laufwagen und die Ausnehmungen dem Distanzstück zugeordnet sind. Theoretisch wäre auch eine einstückige Verbindung von Distanzstück und hinterstem Laufwagen möglich. Hierzu müßten aber gesonderte Laufwagen gefertigt werden. Die hier beschriebene lösbare Verbindung ist deshalb zu bevorzugen, weil hierdurch nur ein einheitlicher Laufwagen erforderlich ist und das Distanzstück sowohl zum Fixieren des hintersten Laufwagens als auch als Anschlag für den Zugwagen eingesetzt werden kann.

Eine auch unabhängig denkbare Weiterbildung der Erfindung befaßt sich mit folgendem Problem: Die Lamellen sind an den Laufwagen um ihre Hochachse schwenkbar angeordnet, so daß sie von einer offenen Behanglage, in der die Lamellen etwa senkrecht zur Behangebene ausgerichtet sind, in eine geschlossene Behanglage, in der die Lamellen in etwa in der Behangebene ausgerichtet sind, verschwenkt werden können. Wenn nun versehentlich der Behang mit in die geschlossene Behanglage geschwenkten Lamellen eröffnet und alsdann wieder geschlossen wird, stoßen bei geteiltem Behang die vorderen Kanten der beiden Lamellen an den Zugwagen gegeneinander. Der Behang läßt sich nicht mehr vollständig schließen, bevor die Lamellen nicht ein Stück weit in Richtung auf die offene Behanglage geschwenkten werden. Die Weiterbildung der Erfindung ist zur Lösung dieses Problems **dadurch gekennzeichnet, daß** Mittel vorgesehen sind, wodurch die Lamelle am Zugwagen kurz vor Erreichen der Endposition des Zugwagens aus der geschlossenen Behanglage ausgelegt wird.

Als Mittel zum Auslenken der Lamelle eignet sich ein der Tragschiene zugeordnetes Steuerelement, das mit einem Steuerarm am Lamellenhaken des Zugwagens zusammenwirkt. Das Steuerelement ist vorzugsweise am Distanzstück befestigt. Eine einstückige Verbindung ist hier denkbar. Eine andere Verbindung ist allerdings vorzuziehen, da so das Steuerelement bei Bedarf an Distanzstück angebracht werden muß.

Am Steuerarm ist vorzugsweise eine Steuernase angeordnet, die mit dem Steuerelement zusammenwirkt. Konkret kann die Steuernase durch eine Anlaufschräge am Steuerelement ausgelegt werden.

Die Erfindung wird nachfolgend anhand eines in der Zeichnung dargestellten Ausführungsbeispiels näher erläutert. Es zeigen:
- Fig. 1: eine Verschattungseinrichtung, nämlich eine Vertikaljalousie mit geteiltem Behang in perspektivischer Darstellung,
- Fig. 2: einen mittleren Abschnitt einer Tragschiene eine Vertikaljalousie mit den Erfindungsmerkmalen vor Erreichen der geschlossenen Behanglage in Unteransicht,
- Fig. 3: den Abschnitt der Tragschiene gemäß Fig. 2 kurz vor Erreichen der geschlossenen Behanglage in Unteransicht,
- Fig. 4: den Abschnitt der Tragschiene gemäß Fig. 2 bei geschlossener Behanglage in Unteransicht,
- Fig. 5: Zugwagen, Distanzstücke und Mittelstück für eine Vertikaljalousie mit den Erfindungsmerkmalen in perspektivischer Unteransicht,
- Fig. 6, 7: Explosionsdarstellung der Distanzstücke gemäß Fig. 5,
- Fig. 8: einen Zugwagen für eine Vertikaljalousie mit den Erfindungsmerkmalen in perspektivischer Darstellung,
- Fig. 9: den Zugwagen gemäß Fig. 8 im Vertikalschnitt,
- Fig. 10: einen Endabschnitt einer Tragschiene einer Vertikaljalousie mit den Erfindungsmerkmalen in perspektivischer Explosionsdarstellung,
- Fig. 11: den Endabschnitt gemäß Fig. 10 in fertig montiertem Zustand in perspektivischer Unteransicht,
- Fig. 12: einen Ausschnitt aus einer Tragschiene einer Vertikaljalousie mit den Erfindungsmerkmalen mit eingesetztem Distanzstück in perspektivischer Unteransicht,
- Fig. 13: einen hinteren Laufwagen zusammen mit einem Distanzstück für eine Vertikaljalousie mit den Erfindungsmerkmalen in perspektivischer Darstellung.

Die in Fig. 1 gezeigte Vertikaljalousie 20 weist einen geteilten Behang 21 aus zwei Behangteilen 22 und 23 auf. Der Behang 21 besteht aus Lamellen 24, die an einer Tragschiene 25 aufgehängt sind. Zum Öffnen des Behangs 21 können die Lamellen 24 zu einem Behangpaket nach außen (Pfeile 26) zusammengefahren werden. Ferner können die Lamellen 24 um ihre Hochachse aus der gezeigten offenen Behanglage in eine geschlossene Behanglage, in der sie in der Ebene des Behangs 21 ausgerichtet sind, verschenkt werden. Hierzu dient eine Bedienkette 27, durch die über geeignete Getriebemittel die einzelnen Bewegungen gesteuert werden. Die Erfindung ist alternativ aber auch für Vertikaljalousien geeignet, bei denen zum Schwenken der Lamellen 24 und zum Aufziehen und Zuziehen des Behangs 21 gesonderte Bedienelemente vorgesehen sind.

An sich soll der Behang 21 nur bei in die geöffnete Behanglage geschwenkten Lamellen 24 geöffnet oder geschlossen werden. Es kommt aber vor, daß, beispielsweise durch Fehlbedienung, der Behang 21 auch bei in die geschlossene Behanglage geschwenkten Lamellen 24 aufgezogen und sodann wieder zugezogen wird. Dieses führt dazu, daß die vorderen Kanten der vordersten Lamellen 24.1 der beiden Behangteile 22, 23 aneinander stoßen. Dieses wird bei der vorliegenden Vertikaljalousie 20 wie folgt verhindert:

An einem in die Tragschiene 25 mittig eingesetzten Mittelstück 28 (Fig. 5) sind links und rechts je ein Distanzstück 29 angebracht, die gleichzeitig als Anschlag für Zugwagen 30, an denen die vordersten Lamellen 24.1 aufgehängt sind, dienen. An dem Distanzstück 29 ist ein Steuerelement 31 befestigt, und zwar mit Rastnasen 32 in korrespondierenden Ausnehmungen 33 am Distanzstück 29.

Am Zugwagen 30 ist ein Steuerarm 34 angebracht, und zwar in einer Ausnehmung 35 am Lamellenhaken 36 eingeklippt (Fig. 9). Der Steuerarm 34 weist an seinem freien Ende eine nach oben gerichtete Steuernase 37 auf. Der Steuerarm 34 des Zugwagens 30 ist mit der Steuernase 37 dabei nach vorn, also zur Mitte der Tragschiene 25 gerichtet.

Wird der Behang 21 nun mit in die geschlossene Behanglage geschwenkten Lamellen 24 zugezogen (Fig. 2), stößt die Steuernase 37 gegen eine Anlaufschräge 38 am Steuerelement 31 und gleitet bei weiterem Zuziehen des Behangs 21 an der Anlaufschräge 38 ab. Hierdurch wird der Lamellenhaken 36 verdreht und dadurch die vordersten Lamellen 24.1 aus der geschlossenen Behanglage ausgelegt (Fig. 3). Soweit die Steuernase 37 die breiteste Stelle des Steuerelementes 31 passiert hat, schnappt der Lamellenhaken 36 durch an sich bekannte Mittel am Zugwagen 30 wieder in seine Ausgangspositionen zurück, so daß die vorderste Lamelle 24.1 wieder in die geschlossene Behanglage gelangt (Fig. 4). Die Steuernase 37 hintergreift dabei das Steuerelement 31. Auch die rückwärtige Fläche 39 des Steuerelementes 31 ist leicht schräg ausgebildet, so daß bei einem Aufziehen des Behangs 21 mit in die geschlossene Behanglage geschwenkten Lamellen 24 die Steuernase 37 hinter dem Steuerelement 31 frei kommt.

Das Distanzstück 29 wird nachträglich, also bei fertig montierter Tragschiene 25 in einer Nut 40, die in einer Tragschiene 25 für den Lamellenhaken 36 vorgesehen ist, eingeklippt. Zu diesem Zwecke weist das Distanzstück 29 seitliche Rastnasen 41 auf. Diese Rastnasen 41 hintergreifen seitliche Kanten 42 der Unterseite der Tragschiene 25 (Fig. 12). Ein Arretierhaken 43 am Distanzstück 29 dient dazu, das Distanzstück 29 am Mittelstück 28 zu arretieren, so daß das Distanzstück 29 nicht versehentlich entlang der Tragschiene 25 verschoben werden kann. Der Arretierhaken 43 ist an einer seitlich versetzten Zunge 44 angeordnet. Die beiden Zungen 44 der an dem Mittelstück 28 befestigten Distanzstücke 29 liegen in montiertem Zustand nebeneinander, wie in den Fig. 2 bis 5 gut zu erkennen ist. Wie insbesondere in Fig. 5 gut zu erkennen ist, sind die Distanzstücke 29 gleich ausgebildet und nur verdreht zueinander montiert.

Fig. 10 zeigt eine Variante, bei der das Distanzstück 29 am Ende der Tragschiene 25, nämlich an einer Endumlenkung 45 angebracht ist. Auch hier wird das Distanzstück 29 mit seinem Arretierhaken 43 an der Endumlenkung 45 befestigt. In gleicher Weise kann am gegenüberliegenden Ende der Tragschiene 25 ein Distanzstück 29 an einem Getriebe für die Betätigungen der Lamellen 24 befestigt sein.

Die Distanzstücke 29 dienen, wie gesagt, als Anschläge für den Zugwagen 30. Dieses gilt nicht nur für die Distanzstücke 29 am Mittelstück 28 für den in Fig. 1 gezeigten Fall der nach außen öffnenden Behangteilen 22 und 23. Genauso können die Distanzstücke 29 an den Enden der Tragschiene 25 bei zur Mitte hin öffnendem Behang als Anschläge dienen. Weiterhin kann das Distanzstück 29 an einem Ende der Tragschiene 25 bei einem einteiligen Behang als Anschlag dienen.

Die jeweils hinterste Lamelle 24.x wird beim Aufziehen und Zuziehen des Behangs 21 nicht mit verfahren. Der Laufwagen, an dem die jeweils hinterste Lamelle 24.x befestigt ist, der sogenannte Endwagen 46, muß deshalb in seiner Position fixiert werden. Auch hierzu dient das Distanzstück 29. Das Distanzstück 29 weist nämlich an seinem von der Zunge 44 abgewandten Ende nach innen gerichtete Vorsprünge 47 auf, die in seitliche Ausnehmungen 48 am Endwagen 46 eingreifen (Fig. 13). Der Endwagen 46 kann jeweils eine mittige, seitliche Ausnehmung 48 an jeder Seite aufweisen oder, wie in Fig. 13 gezeigt, jeweils zwei hintereinander liegende Ausnehmungen 48. Hierdurch kann der Endwagen 46 von beiden Seiten mittels des Distanzstücks 29 fixiert werden, so daß eine Einsatzmöglichkeit sowohl für nach links als auch nach rechts öffnenden Behang bzw. Behangteilen gegeben ist. Diese Einsatzmöglichkeit ist wieder für alle im vorstehenden Absatz beschriebenen Behangvarianten möglich.

Beispielsweise zum Putzen der Fenster ist es erforderlich, daß das gesamte Behangpaket im aufgezogen Zustand insgesamt verschoben wird. Hierzu ist die Zunge 44 federnd ausgebildet. Durch Nach-unten-Ziehen der Zunge 44 kommt der Arretierhaken 43 frei, so daß auch der Endwagen 46 zusammen mit dem Distanzstück 29 verschoben werden kann.

Die vorstehende Beschreibung geht davon aus, daß das Distanzstück 29 für den Zugwagen 30 identisch mit dem Distanzstück 29 für den Endwagen 46 ist. Alternativ kann das Distanzstück für Zugwagen 30 aber auch ohne die Vorsprünge 47 ausgebildet sein, da das Distanzstück hier nur als Anschlag dient.

### Bezugszeichenliste:

- 20: Vertikaljalousien
- 21: Behang
- 22: Behangteil
- 23: Behangteil
- 24: Lamelle
- 25: Tragschiene
- 26: Pfeil
- 27: Bedienkette
- 28: Mittelstück
- 29: Distanzstück
- 30: Zugwagen
- 31: Steuerelement
- 32: Rastnase
- 33: Ausnehmung
- 34: Steuerarm
- 35: Ausnehmung
- 36: Lamellenhaken
- 37: Steuernase
- 38: Anlaufschräge
- 39: Fläche
- 40: Nut
- 41: Rastnase
- 42: Kante
- 43: Arretierhaken
- 44: Zunge
- 45: Endumlenkung
- 46: Endwagen
- 47: Vorsprung
- 48: Ausnehmung

## Patentansprüche

1. Distanzstück für einen vorderen oder hinteren Laufwagen (30, 46) einer Verschattungseinrichtung, insbesondere Vertikaljalousie (20) oder Vorhang, mit einer Tragschiene (25), in der die Laufwagen (30, 46) zum Öffnen und Schließen eines Behangs (21) verschiebbar geführt sind, **dadurch gekennzeichnet, daß** das Distanzstück (29) seitliche Rastnasen (41) aufweist, welche seitliche Kanten (42) an einer Nut (40) hintergreifen, sodaß das Distanzstück (29) in eine Nut (40) an der Tragschiene (25) von außen einklippbar ist.

2. Distanzstück nach Anspruch 1, **gekennzeichnet durch** einen Arretierhaken (43) zum Fixieren des Distanzstücks (29) an der Tragschiene (25).

3. Distanzstück nach Anspruch 2, **dadurch gekennzeichnet, daß** der Arretierhaken (43) an einer, insbesondere federnd ausgebildeten, Zunge (44) angeordnet ist.

4. Distanzstück nach Anspruch 2 oder 3, **dadurch gekennzeichnet, daß** die Zunge (44) seitlich versetzt ist.

5. Distanzstück nach einem der Ansprüche 1 bis 4, **gekennzeichnet durch** Mittel, mit denen ein hinterster Laufwagen (46) an dem Distanzstück (29) fixiertbar ist, insbesondere Vorsprünge (47) die in korrespondierende Ausnehmungen (48) am Laufwagen (46) eingreifen.

6. Verschattungseinrichtung, insbesondere Vertikaljalousie (20) oder Vorhang, mit einer Tragschiene (25), an der ein Behang (21) mittels Laufwagen (30, 46) aufgehängt ist, die zum Öffnen und Schließen des Behangs (21) verschiebbar in der Tragschiene (25) geführt sind, wobei eine Endposition des vorderen oder hinterer Laufwagens (30, 40) durch ein Distanzstück (29) definiert ist, **dadurch gekennzeichnet, daß** das Distanzstück (29) nach einen der Ansprüche 1 bis 5 ausgebildet ist.

7. Verschattungseinrichtung, insbesondere nach Anspruch 6, **dadurch gekennzeichnet, daß** Mittel vorgesehen sind, durch welche die Lamelle (24.1) an einem Zugwagen (30) kurz vor Erreichen der Endposition des Zugwagens (30) aus der geschlossenen Behanglage ausgelenkt wird.

8. Verschattungseinrichtung nach Anspruch 6, **dadurch gekennzeichnet, daß** die Mittel ein der Tragschiene (25) zugeordnetes, insbesondere am Distanzstück (29) befestigtes Steuerelement (31) und ein Steuerarm (34) am Lamellenhaken (36) des Zugwagen (30) sind.

9. Verschattungseinrichtung nach Anspruch 7 oder 8, **dadurch gekennzeichnet, das** an dem Steuerarm (34) eine Steuernase (37) angeordnet ist, die mit dem Steuerelement (31) zusammenwirkt, insbesondere derart, daß die Steuernase (37) durch eine Anlaufschräge (38) am Steuerelement (31) ausgelenkt wird.

## Claims

1. A spacer for a front or rear running carriage (30, 46) of a shading device, especially a vertical blind (20) or a curtain, comprising a support rail (25), in which the running carriages (30, 46) are slidingly guided for opening and closing a hanging device (21), **characterised in that** the spacer (29) possesses lateral latching lugs (41) that engage behind lateral edges (42) on a groove (40), such that the spacer (29) can be clipped from outside into a groove (40) on the support rail (25).

2. Spacer according to Claim 1 **characterised by** a retaining hook (43) for fixing the spacer (29) on the support rail (25).

3. Spacer according to Claim 2 **characterised in that** the retaining hook (43) is arranged on an especially resiliently constructed tongue (44).

4. Spacer according to Claim 2 or 3 **characterised in that** the tongue (44) is laterally offset.

5. Spacer according to one of Claims 1 to 4 **characterised by** means, with which a rearmost running carriage (46) is fixable on the spacer (29), in particular projections (47) that engage into corresponding recesses (48) on the running carriage (46).

6. Shading device, especially a vertical blind (20) or a curtain, comprising a support rail (25), on which a hanging device (21) is suspended by means of running carriages (30, 46), which are slidingly guided in the support rail (25) for opening and closing the hanging device (21), wherein an end position for the front or rear running carriage (30, 40) is defined by a spacer (29), **characterised in that** the spacer (29) is constructed according to one of Claims 1 to 5.

7. Shading device according to Claim 6 **characterised in that** means are provided, by means of which the lamella (24.1) on a pulling carriage (30) is released from the closed hanging position, shortly before reaching the end position of the pulling carriage (30).

8. Shading device according to Claim 6 **characterised in that** the means are a control element (31) associated with the support rail (25) and fixed, in particular on the spacer (29), and a control arm (34) on the lamella hook (36) of the pulling carriage (30).

9. Shading device according to Claim 7 or 8 **characterised in that** a control catch (37) is arranged on the control arm (34) and cooperates with the control element (31), especially in such a way, that the control catch (37) is released by means of a sloping guide face (38) on the control element (31).

## Revendications

1. Pièce d'intervalle pour chariot de roulement dit navette avant ou arrière (30,46) d'un dispositif d'assombrissement, essentiellement d'une persienne verticale (20) ou un rideau comprenant une glissière (25) dans laquelle les navettes (30,46) d'un store (21) permettent l'ouverture et la fermeture de par leur mobilité, **caractérisée en ce que** la pièce d'intervalle (29) est munie latéralement d'un clips d'arrêt (41), muni latéralement de bords de glissière (42) venant, par préhension arrière, se loger dans une rainure (40), de manière telle que la pièce d'intervalle (29) vienne se loger dans une rainure (40) de la glissière (25), permettant un enclipsage par l'extérieur.

2. Pièce d'intervalle selon la revendication 1, **caractérisée par** un crochet d'arrêt (43), pour immobiliser la pièce d'intervalle (29) à la glissière (25)

3. Pièce d'intervalle selon la revendication 2, **caractérisée en ce que** le crochet d'arrêt (43) est solidarisé avec une languette (44) à effet ressort.

4. Pièce d'intervalle selon la revendication 2 ou 3, **caractérisée en ce que** la languette (44) est disposée latéralement.

5. Pièce d'intervalle selon l'une des revendications 1 à 4, **caractérisée par** des moyens tels que, une navette (46) fixée à la pièce d'intervalle (29), des parties saillantes (47) qui s'encliquettent dans les évidements correspondants (48) de la navette (46).

6. Dispositif d'assombrissement, essentiellement une persienne à lamelles verticales (20) et/ou rideau avec une glissière porteuse (25) auquel est accroché un store (21) avec des navettes (30,46), qui se déplacent pour l'ouverture ou la fermeture dudit store ou garniture (21)sur la glissière rail porteur (25), ou en outre la position terminale d'extrémité avant et arrière des navettes (30,46) est définie par une pièce d'intervalle (29), définies selon les revendications 1 à 5.

7. Dispositif d'assombrissement en particulier selon la revendication 6, **caractérisée par** des moyens prévus pour que les lamelles (24.1) soient solidarisées avec un conducteur (30), et que, lorsque ce dernier a atteint la position terminale dite fin de course il est repositionné.

8. Dispositif d'assombrissement selon la revendication 6, **caractérisée en ce que** les moyens appropriés de la glissière rail porteur (25), essentiellement à la pièce d'intervalle (29), et qu'un élément guide (31) et un bras de guidage (34) fixé au crochet de lamelle (36) de la navette (30), le tout étant solidarisé.

9. Dispositif d'assombrissement selon la revendication 7 ou 8, **caractérisée en ce qu'**au bras de guidage (34) est adapté un nez de guidage (37) qui fonctionne solidairement avec l'élément de guidage (31), essentiellement de manière telle que le nez de guidage (37) est découplé par une butée biaisant à pente (38) de l'élément de guidage (31).
